# EUROPÄISCHE PATENTSCHRIFT

(11) **EP 0 189 154 B1**
(45) Veröffentlichungstag und Bekanntmachung des Hinweises auf die Patenterteilung: **04.01.1989**
(21) Anmeldenummer: 86100626.0
(22) Anmeldetag: 18.01.1986
(51) Int. Cl.: B63B 41/00

(54) **Boot mit absenkbarem und aufholbarem Kiel**
Boat with retractable keel
Navire à quille rétractile

(30) Priorität: 22.01.1985 DE 3501892; 26.04.1985 DE 3515090
(43) Veröffentlichungstag der Anmeldung: 30.07.1986
(73) Patentinhaber: Marggraff, Fritz, Dipl.-Kfm., D-7750 Konstanz 16 (DE)
(72) Erfinder: Marggraff, Fritz, Dipl.-Kfm., D-7750 Konstanz 16 (DE)
(74) Vertreter: Wendl, Christl

(56) Entgegenhaltungen:
- AU-B- 495 347
- DE-A- 1 815 750
- FR-A- 2 053 507
- FR-A- 2 395 886

## Beschreibung

Die Erfindung betrifft ein Boot mit absenkbarem und aufholbarem Kiel gemäß der Gattung des Hauptanspruchs.

Für Segeljachten werden zur Erzielung der Stabilität, die das Kentern verhindert, Kiele mit hohem Gewicht und entsprechend großem Tiefgang verwendet. Bei frischem Wind und unter voller Besegelung muß der bewegliche Kiel wegen der notwendigen Stabilität und zur Verminderung der Abdrift wenigstens zum größeren Teil ausgefahren sein. Mit verringerter Segelfläche oder unter Motor können auch fläche Gewässer befahren werden. Auch bei den Liegeplätzen im Hafen ist nur eine geringe Wassertiefe erforderlich. Kleinere Jachten mit einholbarem Kiel benötigen keinen Liegeplatz im Wasser. Sie können über einen Slip mittels eines Trailers an Land geholt und dort abgestellt werden. Mit einem Zugwagen - bei den kleineren und mittleren Jachten genügt ein Personenkraftwagen - sind auch entfernte Reviere erreichbar. Auch das Auflaufen auf Grund verliert seine Gefahr, da die Jacht nach Aufholen des Kiels wieder frei wird.

Aus der AU-B-495 347 ist eine Jacht mit einem Hubkiel bekannt, der mittels Gummiseilen gehalten und über ein Drahtseil mittels einer Seilwinde aufholbar und absenkbar ist. Für die Praxis ist eine derartige Halterung eines Hubkiels nicht besonders geeignet, da das Material der Gummiseile, insbesonders im Bereich ihrer Befestigungspunkte, aufgrund der hohen Belastung reißen kann. Außerdem tritt durch mehrmaliges Absenken und Aufholen des Kiels bein Gummiseilen eine Materialermüdung ein, wodurch nicht nur die Spannkraft nachläßt, sondern auch die Gefahr des Reißens besteht. Infolge einer Kettenreaktion kann das Gewicht des Kiels nach dem Reißen eines ersten Gummiseils von den übrigen Gummiseilen nicht mehr gehalten werden, so daß der Kiel demzufolge nach unten aus dem Kielkasten ausbrechen würde, falls nicht das Drahtseil und die Seilwinde für das Gesamtgewicht des Kiels ohne Berücksichtigung der Entlastung durch die Gummiseile ausgelegt sind. Auch die ebenfalls bereits bekannte Verwendung von Zugfedern anstelle der Gummiseile schafft hier keine Abhilfe.

Der Erfindung liegt die Aufgabe zugrunde, ein Boot mit absenkbarem und aufholbarem Kiel zu schaffen, wobei auch ein Kiel mit hohem Gewicht gegen Spannelemente absenkbar ist, und daß dabei die Gefahren infolge Versagens der Spannelemente vermieden werden.

Die Lösung dieser Aufgabe wird durch die im Hauptanspruch angegebenen Merkmale erreicht. Beim Absenken des Kiels werden die mit ihm verbundenen Druckfedern, die in röhrenförmigen Federkanälen verlaufen, gespannt. Das untere Ende der Druckfedern liegt an einem mit dem Boot starr verbundenen Anschlag an, während das obere Ende der Druckfedern an einem mit dem Hubkiel verbundenen Anschlag anliegt. Die Verwendung von Druckfedern hat gegenüber der Verwendung von auf Zug belasteten Spannelementen den großen Vorteil, daß die Gefahr eines Bruchs der Spannelemente praktisch ausgeschlossen ist.

Bei vollständig abgesenktem Hubkiel können die verwendeten Druckfedern vollständig zusammengedrückt sein, wobei die Druckfedern mit Druckkräften belastet werden Federkraft.

Grundsätzlich besteht auch die Möglichkeit, Druckfedern in Verbindung mit einem Schwenkkiel zu verwenden.

Das Aufholen des Kiels kann mittels einer am Kajütdach ortsfest gelagerten Spindel erfolgen, die in ein am Hubkiel befestigtes Gewindeteil oder dergleichen eingreift.

Der Hubkiel ist in seinem oberen Bereich, der Im Hubkielkasten geführt ist, anders profiliert als an dem in das Wasser absenkbaren Teil. Die im Bootsboden vorgesehene Durchführungsöffnung, durch die der Kiel hindurchgeführt ist, bildet ebenfalls eine Führung für den Kiel, die als metallisches Teil sehr genau an das Profil des hindurchgeführten Teils angepaßt sein kann.

Sowohl Hubkiel als auch Schwenkkiel und Ballastschwert können mit Einrichtungen versehen sein, die eine Arretierung in jeder beliebigen Stellung ermöglichen. Sowohl beim Hubkiel als auch beim Schwenkkiel können beispielsweise am oberen Ende Schrauben angeordnet sein, die eine starre Verbindung zwischen Kiel und Kielkasten herstellen. Der Kiel kann mittels einer Leine aus Kunstfasern gesichert werden. Die Leine kann dabei so ausgebildet sein, daß bei Grundberührung die Leine als Sollbruchstelle wirkt und ein Zurückweichen des Kiels zuläßt, um Beschädigungen zu vermeiden.

Vorteilhafte Ausgestaltungen der Erfindung sind in den Unteransprüchen angegeben.

Die Erfindung wird nachfolgend anhand der Zeichnung näher erläutert. Es zeigen:
Figur 1 einen Ausschnitt einer Seitenansicht und eines Segelbootes mit einem als Hubkiel ausgebildeten absenkbaren und aufholbaren Kiel teilweise im Schnitt,
Figur 2 den Hubkiel von Figur 1 im Schnitt
Figur 3 einen Ausschnitt des Hubkiels im Bereich der Spindel,
Figur 4 die Anordnung der Druckfedern und Federkanäle und
Figur 5 eine weitere Ausführungsform der Federkanäle für die Druckfedern.

Das in Figur 1 dargestellte Segelboot besitzt einen als Hubkiel ausgebildeten absenkbaren und aufholbaren Kiel 1, dessen oberer Bereich 2 in einem nachfolgend als Hubkielkasten bezeichneten Kielkasten 3 geführt ist. Im dargestellten Ausführungsbeispiel verlaufen im Hubkielkasten 3 zwei als Spannelemente dienende, als Spiralfedern ausgebildete Druckfedern 4. Am Kajütdach 5 endet der Hubkielkasten 3. Im Schwerpunkt des Hubkiels 1 verläuft eine Spindel 7, die im Bereich des Kajütdaches 5 drehbar und ortsfest befestigt ist. An ihrem unteren Ende 8 greift sie am Hubkiel 1 in ein entsprechendes Gewinde ein. Durch Drehen der Spindel 7 kann der Hubkiel 1 aufgeholt oder in die hier dargestellte Stellung abgesenkt werden. Einzelheiten der Anordnung der Druckfedern 4 und der Federkanäle 10 werden später anhand von Figur 4 und Figur 5 näher erläutert.

Die Zeichnung zeigt den Hubkiel 1 vollständig abgesenkt, wobei die Druckfedern 4 maximal gespannt sind. Die von beiden Druckfedern 4 auf den Hubkiel 1 insgesamt wirkende Kraft kann dem Eigengewicht des Hubkiels 1 abzüglich des vom Wasser hervorgerufenen Auftriebs entsprechen. Die Spindel 7 kann dadurch leicht von Hand, beispielsweise mittels einer an ihrem oberen Ende aufgesetzten Kurbel, betätigt werden. Die Spindel 7 ist zu diesem Zweck an ihrem oberen Ende als Vierkant 9 ausgebildet. Die Lagerung der Spindel 7 im Bereich des Kajütdaches 5 bzw. im Bereich des oberen Endes des Hubkielkastens 3 erfolgt durch Kugeldrucklager.

Die Druckfedern 4 sind in den im Hubkiel vorgesehenen Federkanälen 10 geführt. Ein entsprechender Spindelkanal 11 ist für die Spindel 7 vorgesehen. Die Kanäle 10 und 11 sind röhrenförmig ausgebildet und an den Durchmesser der Druckfedern 4 bzw. an den Durchmesser der Spindel 7 angepaßt.

Die Druckfedern 4 können bei vollständig eingeholtem Hubkiel 1 vorgespannt sein. Außerdem besteht die Möglichkeit, die Druckfedern 4 so auszubilden, daß sie bei vollständig abgesenktem Hubkiel 1 eine größere Kraft aufnehmen als zum Anheben des Hubkiels 1 erforderlich wäre. Im letzten Bereich müßte der Hubkiel 1 in diesem Fall mittels der Spindel 7 nach unten gedrückt werden.

Bei dem in Figur 2 dargestellten Schnitt A-B sind insbesondere das Profil des oberen Bereichs 2 des Hubkiels 1 und dessen übriges Profil 13 erkennbar. Der Hubkielkasten 3 besitzt im wesentlichen ein rechteckiges Profil 14 mit zwei rechteckförmigen Ausbuchtungen 15. In Figur 2 sind auch die röhrenförmigen Kanäle 10, 11 für die Aufnahme der Druckfedern 4 und die Spindel 7 ersichtlich.

Am Hubkielkasten 3 sind mehrere seitlich angeordnete Schrauben 16 vorgesehen, mit denen der Hubkiel in der vollständig abgesenkten oder jeder beliebigen Stellung arretiert werden kann.

In Figur 3 ist ein Ausschnitt dargestellt, der die Spindel 7 und das obere Ende des Hubkiels 1 gegenüber Figur 1 vergrößert zeigt. Am oberen Ende des Spindelkanals 11 besitzt dieser einen Gewindeabschnitt 17, in den die Spindel 7 eingreift.

In den Figuren 4 und 5 sind Einzelheiten der Anordnung der als Druckfedern 4 verwendeten Spiralfedern dargestellt. Deren unteres Ende 32 drückt gegen einen tellerförmigen Anschlag 33, der über eine senkrecht nach oben führende Stange 34 mit dem oberen Ende des Hubkielkastens oder mit dem Kajütdach starr verbunden ist. Das obere Ende 35 der Druckfedern 4 drückt gegen einen Anschlag 36, der starr mit dem Hubkiel 1 verbunden ist. Bei der in Figur 4 dargestellten Ausführung bildet der Anschlag 36 eine obere Abdeckung der röhrenförmigen Federkanälen 10, während bei der in Figur 5 dargestellten Ausführungsform der Anschlag 36 ein Rohr 37, das den Federkanal 10 bildet, oben begrenzt, welches in hier nicht näher dargestellter Weise mit dem Hubkiel 1 verbunden ist.

Der Einfacheit halber ist in Figur 5 nur eine von mehreren Druckfedern 4 dargestellt.

## Patentansprüche

1. Boot mit absenkbarem und aufholbarem Kiel, der als Kiel (1) oder Schwenkkiel oder als Ballastschwert (18) ausgebildet ist, dessen Kiel mit einem oder mehreren Spannelementen verbunden ist, die der Kiel beim Absenken durch sein Eigengewicht spannt, dadurch gekennzeichnet, daß der Kiel (1) in seinem Inneren wenigstens zwei Federkanäle (10) hat, in denen Druckfedern (4) angeordnet sind, die mit ihrem oberen Ende (35) gegen einen starr mit dem Kiel (1) verbundenen oberen Anschlag (36) und ihrem unteren Ende (32) gegen einen starr mit dem Boot verbundenen unteren Anschlag (33) drücken.

2. Boot nach Anspruch 1, dadurch gekennzeichnet, daß vom Kajütdach durch jede der Druckfedern (4) eine Stange (34) hindurchgeführt ist, die an ihrem unteren Ende einen Teller hat, der den unteren Anschlag (33) bildet.

3. Boot nach einem der Ansprüche 1 oder 2, dadurch gekennzeichnet, daß am oberen Ende des Hubkielkastens eine drehbar gelagerte Spindel (7) ortsfest angeordnet ist, die nach unten gerichtet ist und zum Absenken und Aufholen des Hubkiels (1) an diesem angreift.

4. Boot nach Anspruch 3, dadurch gekennzeichnet, daß die Spindel (7) in einen Spindelkanal (11) im Hubkiel (1) hineinragt.

5. Boot nach einem der vorhergehenden Ansprüche, dadurch gekennzeichnet, daß der Hubkiel (1) im oberen Bereich (2) ein rechteckiges Führungsprofil hat, an das der Kielkasten (3) im Querschnitt angepaßt ist, und daß im Boohsboden eine Führungsöffnung vorgesehen ist, die an das Profil des hindurchgeführten Teils des Hubkiels (1) angepaßt ist.

6. Boot nach einem der vorhergehenden Ansprüche, dadurch gekennzeichnet, daß der Kiel (1) in beliebiger Stellung mithels Schrauben (16) arretierbar ist.

7. Boot nach einem der Ansprüche 1, 2, 5 oder 6, dadurch gekennzeichnet, daß der Kiel mittels einer Winde mit Seilen oder Gurten aufholbar ist.

## Claims

1. Boat with lowerable and retractable keel formed as keel (1) or as pivoted keel or as ballast keel (12), the keel of which is connected with one or more tension elements tightened by the keel when lowering by the effect of the keel's dead weight, characterized in that the keel (1) in its inner space has at least two spring channels (10) in which channels compression springs (4) are located with their upper end (35) biased to an upper stop (36) which in turn is rigidly conected with the keel (1), and which compression springs are with their lower end (32) biased to a lower stop (33) which in turn is rigidly connected with the boat.

2. Boat of claim 1, characterized in that coming from the cabin's roof a rod (34) is led through each of the compression springs (4) at its lower end having a disc constituting the lower stop (33).

3. Boat of one of the claims 1 or 2, characterized in that a stationary rotatable screw (7) is located at the upper end of the housing for the retractable keel which screw is directed downwards and connected to to the retractable keel (1) in order to lower and to retract same.

4. Boat of claim 3, characterized in that the screw (7) is extending into a screw channel (11) located in the retractable keel (1).

5. Boat of one of the foregoing claims, characterized it that the retractable keel (1) in the upper area (2) has a rectangular guiding profile to which profile the cross-section of the keel housing (3) is adapted, and that in the bottom of the boat a guiding opening is provided which opening is adapted to the profile of the led through part of the retractable keel (1).

6. Boat of one of the foregoing claims, characterized in that the keel (1) at any position is lockable by screws (16).

7. Boat of one of the claims 1, 2, 5 or 6, characterized in that the keel is retractable by means of a winch having cables or webs.

## Revendications

1. Bateau à quille abaissable et relevable qui est réalisée sous la forme d'une quille (1) ou d'une carène pivotatante, ou bien d'une étrave de ballastage (12), bateau dont la quille est reliée à un ou plusieurs éléments tendeurs que cette quille bande, lors de l'abaissement, sous l'effet de son propre poids, caractérisé par le fait que la quille (1) renferme, dans son espace interne, au moins deux logements (10) de ressorts dans lesquels sont disposés des ressorts de pression (4) qui pressent, par leur extrémité supérieure (35), contre une butée supérieure (36) reliée rigidement à la quille (1) et, par leur extrémité inférieure (32), contre une butée inférieure (33) reliée rigidement au bateau.

2. Bateau selon la revendication 1, caractérisé par le fait qu'une tige (34) traverse chacun des ressorts de pression (4) à partir du toit de la cabine et présente, à son extrémité inférieure, une rondelle qui forme la butée inférieure (33).

3. Bateau selon l'une des revendications 1 ou 2, caractérisé par le fait qu'une broche (1) montée rotative, installée de manière fixe à l'extrémité supérieure du caisson de la quille relevable, est dirigée vers le bas et vient en prise avec la quille relevable (1) en vue d' abaisser et de relever cette dernière.

4. Bateau selon la revendication 3, caractérisé par le fait que la broche (1) s'engage dans un compartiment (11) à broche, dans la quille relevable (1).

5. Bateau selon l'une des revendications précédentes, caractérisé par le fait que la quille relevable (1) possède, dans la région supérieure (2), un profil rectangulaire de guidage auquel le caisson (3) de la quille est adapté en section transversale; et par le fait qu'il est prévu, dans le fond du bateau, un orifice de guidage adapté au profil de la partie traversante de la quille relevable (1).

6. Bateau selon l'une des revendications précédentes, caractérisé par le fait que la quille (1) est arrêtable dans n'importe quelle position, au moyen de tirants (16).

7. Bateau selon l'une des revendications 1, 2, 5 ou 6, caractérisé par le fait que la quille est relevable au moyen d'un treuil associé à des filins ou à des courroies.
